# DEMANDE DE BREVET EUROPEEN

(11) **EP 2 385 295 A2**
(43) Date de publication de la demande: **09.11.2011**
(21) Numéro de dépôt: 11164805.1
(22) Date de dépôt: 04.05.2011
(51) Int. Cl.: F21S 6/00, F21V 15/01, F21V 21/08, F21V 21/40, F21V 29/00, F21Y 101/02, F21W 131/10

(54) **Projecteur**

(30) Priorité: 06.05.2010 FR 1053556
(71) Demandeur: Société Acoustique Française, 95500 Gonesse (FR)
(72) Inventeur: Chupin, Jérôme, 92310 Sèvres (FR)
(74) Mandataire: Cabinet Plasseraud

(57) **Abrégé**

L'invention concerne un projecteur d'éclairage indirect, comportant au moins une source lumineuse (3) associée à des moyens d'alimentation électrique, ladite source lumineuse (3) et lesdits moyens d'alimentation électrique étant enfermés dans un carter (2) de protection. Le projecteur est remarquable en ce que (i) il comporte plusieurs sources lumineuses (3) qui comportent des LED trois couleurs associées à des moyens électroniques pour commander l'une ou l'autre parmi lesdites trois couleurs, (ii) il comporte une pièce (8) apte à dissimuler au moins partiellement lesdites sources lumineuses (3), ladite pièce (8) comportant un cylindre duquel rayonnent des ailettes uniformément réparties autour de l'axe du cylindre, deux ailettes consécutives définissant un espace dans lequel se trouve une source lumineuse (3), (iii) en ce que ladite pièce (8) est fixée sur une vitre (5) de protection des sources lumineuses (3), et en ce que (iv) le carter (2) de protection est réalisé par un cylindre en inox.

## Description

La présente invention concerne un nouveau projecteur d'éclairage indirect posé au sol.

Traditionnellement, on utilise pour cet éclairage indirect des projecteurs de forme cubique en bois, ou octogonal en métal, utilisant une lampe à filament incandescent de 80 watts ou 120 watts.

Pour colorer le flux lumineux, il faut insérer des filtres de couleur appelés usuellement « gélatines ». Les filtres de couleur consistent en des feuilles translucides colorées, que l'on place devant le flux lumineux.

L'utilisation de ces projecteurs au sol implique un risque d'accident, dû à la chaleur émise par l'ampoule et à la température élevée du corps métallique du projecteur, lorsque ce dernier est réalisé en métal.

Ils ne peuvent pas être utilisés à l'extérieur car leur indice de protection (IP) est insuffisant. En effet, ils ne sont pas étanches à la pluie.

De plus, ils sont éblouissants car la source lumineuse est directement visible.

Par ailleurs, leur utilisation est onéreuse, avec une consommation électrique élevée et une durée de vie théorique de la lampe de 2000 heures, souvent accidentellement raccourcie par son utilisation au sol (coups, chocs mécaniques...).

À cela, il faut ajouter le coût desdites gélatines à changer à chaque couleur retenue et à remplacer fréquemment, leur durée de vie étant limitée à quelques jours.

Enfin, faute de protection à la base du projecteur, celui-ci risque de dégrader les sols.

La présente invention a pour objet un projecteur palliant tous les inconvénients précités.

Le projecteur d'éclairage indirect conforme à l'invention comporte au moins une source lumineuse associée à des moyens d'alimentation électrique, ladite source lumineuse et lesdits moyens d'alimentation électrique étant enfermés dans un carter de protection. Le projecteur est remarquable en ce qu'il comporte :
- plusieurs sources lumineuses qui comportent des LED trois couleurs associées à des moyens électroniques pour commander l'une ou l'autre parmi lesdites trois couleurs,
- une pièce apte à dissimuler au moins partiellement lesdites sources lumineuses, ladite pièce comportant un cylindre duquel rayonnent des ailettes uniformément réparties autour de l'axe du cylindre, deux ailettes consécutives définissant un espace dans lequel se trouve une source lumineuse,
ladite pièce étant est fixée sur une vitre de protection des sources lumineuses, et le carter de protection étant réalisé par un cylindre en inox.

Le projecteur selon l'invention peut également comporter les caractéristiques suivantes prises séparément ou en combinaison :
- la vitre peut être fixée de façon étanche à l'intérieur dudit cylindre, à un niveau inférieur au bord supérieur du cylindre, ladite vitre définissant le fond d'un logement interne supérieur dans ledit cylindre ;
- le projecteur peut être équipé d'un tube diffusant emboité dans ledit logement ;
- le projecteur peut être équipé d'une bande noire tapissant la surface latérale du logement ;
- le cylindre peut comporter un logement interne inférieur suffisamment grand pour accueillir des câblages, une partie de la paroi du cylindre définissant la paroi latérale du logement présentant une encoche pour livrer passage auxdits câblages ;
- le projecteur peut comporter un anneau de suspension prévu dans le logement ;
- le projecteur peut être équipé d'une poignée de manutention dans le logement ;
- le projecteur peut être équipé de moyens électroniques comprenant plusieurs

programmes dans chacun desquels sont mémorisés des codes de couleurs pour commander l'actionnement desdites LED trois couleurs, et il peut comporter des moyens de commande manuelle de chacun desdits programmes.

Le projecteur présente de nombreux avantages économiques et esthétiques.

La consommation électrique des LED est faible (10 à 29 watts selon la couleur) pour un rendu lumineux équivalent à celui d'une lampe commercialisée sous le nom « PAR 38 » de 120 watts ; leur durée de vie est de l'ordre de 50.000 heures. Les LED sont insensibles aux chocs mécaniques. Elles permettent d'obtenir toutes les couleurs souhaitées et donc de se libérer des contraintes onéreuses des gélatines. Le choix des LED trois couleurs dans la même puce électronique évite la nuisance visuelle liée à la perception des trois sources de couleurs primaires.

L'invention sera d'avantage comprise à la lumière du mode de réalisation exposé sur les figures ci-jointes, parmi lesquelles :
- la figure 1 est une première vue de côté d'un projecteur conforme à l'invention, dont un cylindre formant châssis de protection est montré en transparence, laissant apparaître les éléments internes qu'il comporte ;
- la figure 2 montre le projecteur de la figure 1 dans un demi cylindre ;
- la figure 3 montre en perspective, et en vue partiellement éclatée, le projecteur des figures 1 et 2, le cylindre étant représenté en entier en vue de dos,
- la figure 4 est une autre vue partiellement éclatée et en perspective du projecteur, laissant découvrir d'autres éléments qu'il comporte ;
- la figure 5 est une vue de dessus d'une pièce que comporte le projecteur ;
- la figure 6 est une vue en perspective de la pièce illustrée en figure 5 ;
- la figure 7 est une vue de dessous, en perspective, du projecteur monté ;
- la figure 8 est une vue de dessus, en perspective, du projecteur monté,
- la figure 9 montre, en vue de profil, le projecteur et une bande qui vient s'incorporer dans une partie supérieure du projecteur,
- la figure 10 montre, en vue de profil, le projecteur et un tube diffusant, venant s'incorporer dans une partie supérieure du projecteur, et
- la figure 11 montre en vue de profil, une jupe souple apte à être appliquée autour du cylindre.

La figure 1 montre un projecteur 1.

Le projecteur 1 comporte un cylindre 2 formant un carter de protection des éléments qu'il comporte. Le cylindre 2 est réalisé en acier inoxydable brossé d'épaisseur 2mm.

Dans la partie centrale du projecteur 1, est inséré un ensemble 3 regroupant des LED (diodes électroluminescentes) trois couleurs et d'autres éléments nécessaires à son fonctionnement qui vont être décrits par la suite.

Il n'y a pas de risque de brûlure, l'utilisation de LED évite tout dégagement de chaleur vers le haut du projecteur et la chaleur émise par l'arrière des LED est évacuée par un dissipateur thermique compris dans l'ensemble 3, sans contact direct avec le corps cylindrique 2 extérieur, évitant ainsi l'échauffement de ce dernier.

Le cylindre 2 extérieur dépasse de part et d'autre des éléments qu'il entoure.

L'ensemble 3 à LED est surmonté d'une vitre 5 cylindrique rainurée en polycarbonate, d'un joint 6 en caoutchouc naturel d'une rondelle 7 en inox et d'une pièce 8 en PMMA (polyméthacrylate de méthyle) ou en silicone noir mat pour dissimuler les sources lumineuses, appelée « paralume » (figure 4).

La vitre 5 est ainsi fixée de façon étanche dans le cylindre 2, à un niveau inférieur au bord supérieur du cylindre 2, définissant alors un fond d'un logement 21 interne supérieur du cylindre 2 (voir figures 2 et 8).

Ce « paralume » 8 est inséré dans les rainures de la vitre cylindrique 5 et n'est pas un accessoire séparé. Sa forme est donc étudiée de façon telle qu'elle ne perturbe pas (par une projection d'ombre) l'utilisation du projecteur avec un tube cylindrique 30 diffusant (voir figure 10).

Comme montré en figure 5, le « paralume » 8 est composé d'un cylindre central 9 et de cinq ailettes 10 rectangulaires uniformément réparties autour de ce cylindre (figure 6). L'ensemble présente une forme géométrique en étoile et permet d'éviter les visions directes des sources lumineuses.

Le projecteur 1 est bien adapté à une utilisation en extérieur, même en cas d'intempéries grâce à son joint 6 en caoutchouc qui est comprimé entre la rondelle 7 en inox et la vitre 5 cylindrique.

Le joint 6 se dilate par compression entre la rondelle 7 et la vitre 5. Il assure ainsi l'étanchéité.

Une bande 11 de polypropylène noire vient épouser l'intérieur du cylindre 2 en inox dans sa partie supérieure, pour empêcher les reflets lumineux émis par l'aspect brillant de l'inox (figures 8 et 9).

Cette bande 11 noire peut être retirée et peut permettre alors l'emboîtement du tube 30 translucide diffusant, de hauteurs diverses, pour apporter deux effets lumineux supplémentaires. Le tube 30 translucide est représenté sur la figure 10.

Un tel tube permet un effet de couleur visible de jour ou de nuit, ainsi qu'une diffusion de la lumière au sol en plus de la lumière dirigée vers le haut.

Deux petits trous 12 (figure 8) permettent la fixation mécanique par vis du tube translucide diffusant sur le corps 2 cylindrique pour permettre la suspension du projecteur sans risque de voir le tube tomber.

Un petit trou discret 6 (figure 8) est situé à l'arrière du projecteur 1, au dessus du niveau du joint pour permettre l'évacuation de l'eau pouvant s'accumuler dans la partie supérieur du cylindre 2. Ce dispositif permet d'être étanche sans vitre de surface, cause d'éblouissement.

À la base du cylindre 2, une hauteur h (figure 7) de 6cm de haut est suffisante pour créer un logement 18 suffisamment grand pour inclure, notamment, les prises 120 de secteur et de renvoi, le presse étoupe, le câblage secteur (non représenté), les connectiques 13 pour la télécommande, les boutons 14 de commande, un afficheur 15 alphanumérique, un anneau 16 de suspension et une poignée 17 de manutention.

Le projecteur conforme à l'invention permet ainsi de cacher les câblages et les connectiques. L'aspect extérieur cylindrique est ainsi préservé, sans aspérité.

Le logement 18 permet également de cacher l'excédent de câble lorsque celui-ci est connecté.

Ce projecteur 1 est conçu pour une utilisation habituelle posé au sol avec, à sa base, un couvre champs en caoutchouc armé 31, fixé sur le bord inférieur du cylindre 2, pour éviter de rayer les sols fragiles.

Une encoche 20 dont la hauteur est sensiblement de 20mm, est prévue pour les sorties de câble.

Le cylindre 2 en inox assure la stabilité, la solidité et la tenue dans le temps du projecteur 1.

Le projecteur comporte des moyens de commande manuelle (afficheur 15 et boutons 14) d'un système de pilotage qui permet de l'utiliser sans signal de télécommande.

Le système de pilotage comporte, pour ce faire, des moyens de mémorisation permanente de la couleur, et un accès direct (via le menu de l'afficheur) à la couleur équivalente d'un projecteur qui serait équipé d'une gélatine "LEE FILTER®" en utilisant les numéros de référence "LEE FILTER®".

Le système de pilotage fait partie d'un ensemble portant la référence 4 sur les figures, ledit ensemble comprenant également des cartes d'alimentation électrique, de connectique et de commande.

Avec l'agencement de la partie supérieure qui permet d'éviter l'éblouissement latéral (grâce à la bande 11 noire) et l'aspect esthétique et fonctionnel du cylindre 2 en inox, le projecteur 1 s'intègre facilement dans les environnements les plus divers.

Le cylindre 2 permet une personnalisation du projecteur 1 en appliquant une jupe 32 (représentée en figure 11) constituée d'une feuille rectangulaire souple en polypropylène munis d'une attache 33 du type "VELCRO®".

Cette jupe souple peut se mettre à plat pour recevoir un adhésif décoratif et être appliquée, par la suite, autour du projecteur sur la surface extérieure du cylindre 2.

## Revendications

1. Projecteur d'éclairage indirect, comportant au moins une source lumineuse (3) associée à des moyens d'alimentation électrique, ladite source lumineuse (3) et lesdits moyens d'alimentation électrique étant enfermés dans un carter (2) de protection,
**caractérisé en ce qu'**il comporte plusieurs sources lumineuses (3) qui comportent des LED trois couleurs associées à des moyens électroniques pour commander l'une ou l'autre parmi lesdites trois couleurs,
**en ce qu'**il comporte une pièce (8) apte à dissimuler au moins partiellement lesdites sources lumineuses (3), ladite pièce (8) comportant un cylindre (9) duquel rayonnent des ailettes (10) uniformément réparties autour de l'axe du cylindre (9), deux ailettes (10) consécutives définissant un espace dans lequel se trouve une source lumineuse (3), et **en ce que** ladite pièce (8) est fixée sur une vitre (5) de protection des sources lumineuses (3),
et **en ce que** le carter (2) de protection est réalisé par un cylindre en inox.

2. Projecteur selon la revendication 1, **caractérisé en ce que** la vitre (5) est fixée de façon étanche à l'intérieur dudit cylindre (2), à un niveau inférieur au bord supérieur du cylindre (2), ladite vitre (5) définissant le fond d'un logement (21) interne supérieur dans ledit cylindre (2).

3. Projecteur selon la revendication 2, **caractérisé en ce qu'**il est équipé d'un tube diffusant emboité dans ledit logement (21).

4. Projecteur selon l'une quelconque des revendications 2 ou 3, **caractérisé en ce qu'**il est équipé d'une bande noire (11) tapissant la surface latérale du logement (21).

5. Projecteur selon l'une quelconque des revendications précédentes, **caractérisé en ce que** ledit cylindre comporte un logement (18) interne inférieur suffisamment grand pour accueillir des câblages, et **en ce qu'**une partie de la paroi du cylindre (2) définissant la paroi latérale du logement (18) présente une encoche (20) pour livrer passage auxdits câblages.

6. Projecteur selon la revendication 5, **caractérisé en ce qu'**il comporte un anneau (16) de suspension prévu dans le logement (18).

7. Projecteur selon l'une quelconque des revendications 5 ou 6, **caractérisé en ce qu'**il est équipé d'une poignée (17) de manutention dans le logement (18).

8. Projecteur selon l'une quelconque des revendications précédentes, **caractérisé en ce qu'**il est équipé de moyens électroniques comprenant plusieurs programmes dans chacun desquels sont mémorisés des codes de couleurs pour commander l'actionnement desdites LED trois couleurs, et **en ce qu'**il comporte des moyens (14, 15) de commande manuelle de chacun desdits programmes.
